# EUROPÄISCHE PATENTSCHRIFT

(11) **EP 1 873 087 B1**
(45) Veröffentlichungstag und Bekanntmachung des Hinweises auf die Patenterteilung: **08.05.2013**
(21) Anmeldenummer: 07009791.0
(22) Anmeldetag: 16.05.2007
(51) Int. Cl.: B65F 3/04

(54) **Entsorgungsfahrzeug und Greifarm mit einer Aufnahmeeinheit**
Waste disposal vehicle and gripper arm with an intake device
Véhicule de collecte de déchets et un bras de préhension doté d'une unité de réception

(30) Priorität: 02.06.2006 DE 102006025900; 02.06.2006 DE 102006025901
(43) Veröffentlichungstag der Anmeldung: 02.01.2008
(73) Patentinhaber: HS Fahrzeugbau GbmH, 49685 Emstek (DE)
(72) Erfinder: Stach, Lothar, Dr., 27793 Wildeshausen (DE)
(74) Vertreter: Busse, Harald F.W.

(56) Entgegenhaltungen:
- DE-A1- 4 430 260

## Beschreibung

Die Erfindung betrifft ein Entsorgungsfahrzeug nach dem Oberbegriff des Anspruchs 1 sowie einen Greifarm nach dem Oberbegriff des Anspruchs 16 und wie aus der DE 44 30 260 C2 bekannt.

Bei der Entsorgung von Hausmüll, Industriemüll, Reststoffen, die eine Wertstoffsortieranlage durchlaufen haben, Schlacken oder anderen Zuschlagstoffen oder ähnlichen in Behältern bereitgestellten Materialien ist zunehmend eine automatisierte Entsorgung der diese Stoffe aufnehmenden Behälter mit möglichst minimiertem Personal- und Zeiteinsatz gewünscht.

Hierfür ist es bekannt, zum Anheben der Behälter eine Einrichtung mit einer sog. Kammleiste zu verwenden, die aufragende Zinken trägt, mit denen sie einen vorspringenden Bereich eines Behälters untergreifen und diesen **dadurch** anheben kann. Durch einen zusätzlichen Niederhalter, der oberhalb der Kammleiste und mit Vertikalabstand zu dieser beweglich angeordnet ist, kann der Behälter auch von oben gesichert werden, so daß ein Übdr-Kopf-Wenden des Behälters zu seinem Entleeren möglich ist.

Die DE 10 2004 008 952 A1 zeigt beispielhaft die Ausbildung einer Kammleiste, die dort nur über einen Teil der Breite einer Aufnahmceinheit erstreckt ist, so daß dort noch weiterer Raum für eine andersartige Behälteranhebungsmöglichkeit verbleibt und gleichzeitig mehrere Behälter erfaßt und entleert werden können.

Mit einem dort gezeigten Entsorgungsfahrzeug können Behälter zum Beispiel ferngesteuert angehoben und über Kopf in dieses entleert werden. Bei Vorsehen eines beispielsweise seitlich ausgreifenden Arms können die Behälter automatisiert angehoben und entleert werden, ohne daß neben dem Fahrer weiteres Personal erforderlich wäre.

Bei Einsatz einer Kammleiste kann es jedoch dazu kommen, daß eine oder mehrere der aufragenden Zinken oder Zähne auf einen Vertikalsteg des Behälters trifft oder treffen, der innerhalb des Kragens des Behälters angeordnet ist und zu dessen Aussteifung sowie dazu dient, ein Abreißen des äußeren Kragenrandes zu verhindern. Der - beim Anheben häufig befüllte und schwere - Behälter kann in einem solchen Fall schief auf den Zähnen hängen, was die Tragsicherheit beeinträchtigt, oder es kann zu einer Beschädigung des auf dem äußeren Zinkenende stehenden Steges kommen, der sehr häufig aus Kunststoff besteht und von dem Zinkenende plastisch deformierbar ist. Die Lebensdauer der Behälter wird dadurch verringert.

Die DE 44 30 260 C2 zeigt eine Kammleiste mit diskret nebeneinander stehenden, aufragenden Zinken. Diese sind jede für sich geteilt in einen oberen und einen unteren Teil, wobei der obere, bewegliche Teil federnd auf dem unteren, festen Teil gelagert und dadurch auch mit einer Horizontalkomponente gegenüber diesem beweglich ist. In jedem Fall ist diese horizontale, von einem rein vertikalen Niederdrücken des oberen Teils abweichende Bewegungskomponente nur während des Eintauchens der Zinken unter den Behälterrand möglich. Am Ende dieser Eintauchbewegung gelangt der obere Teil gegenüber dem unteren in eine stets gleiche Endstellung, die durch die Verjüngung des Bewegungsraums nach unten hin durch die aufeinander zulaufenden Anlageflächen zwangsweise vorgegeben ist und deren Lage einer rein vertikalen Absenkbewegung des oberen Teils entspricht. Das bedeutet aber, daß eine derartige Tragzinke zum Beispiel einem nach unten in den Eingriffskragen des Behälters ragenden Versteifungssteg nicht seitlich ausweichen kann, wenn der obere Teil der Zinke ganz niedergedrückt werden soll. Ein solches Niederdrücken wäre nämlich dann nicht möglich, was in dem genannten Fall zur Folge hätte, daß eine Schrägstellung des angehobenen Behälters mit einer hohen Abrutschgefahr bei gleichzeitig hoher seitlich einwirkender Kraft auf den Versteifungssteg und damit verbundener Beschädigungsgefahr für den Behältersteg und die Tragzinke, insbesondere deren Feder, resultieren würde.

Der Erfindung liegt das Problem zugrunde, hier eine Verbesserung zu schaffen.

Die Erfindung löst dieses Problem durch ein Entsorgungsfahrzeug mit den Merkmalen des Anspruchs 1 und einen Greifarm mit den Merkmalen des Anspruchs 16. Hinsichtlich vorteilhafter Ausgestaltungen wird auf die weiteren Ansprüche 2 bis 15 sowie 17 bis 21 verwiesen.

Mit dem erfindungsgemäßen Entsorgungsfahrzeug bzw. Greifarm wird es möglich, daß Zinken bei Kontakt mit einem nach unten vorstehenden Steg eines Behälters diesem ausweichen können und **dadurch** eine Beschädigung dieses Stegs vermeidbar ist sowie die Tragsicherheit durch die dann ungestört in die Zwischenräume zwischen den Stegen eingreifenden Zinken verbessert ist. Gerade das Problem eines Auftreffens von abwärts weisenden Stegen oder Wandungsbereichen des Kragens auf Tragzinken ist durch die Erfindung dadurch, daß die Tragzinken einem solchen Steg- oder Wandungsbereich dauerhaft in eine jeweils angepaßte Endstellung bei aufgesetztem Behälter ausweichen können und diese Ausweichstellung bei dem Anheben des so gehaltenen Behälters behalten, entscheidend entschärft. Das bedeutet, daß sich erfindungsgemäß unterschiedliche Endstellungen der einzelnen Tragzinken ergeben, sofern ein abwärts weisender Bereich des Kragens auf zumindest eine Tragzinke trifft und damit deren Ausweichen erforderlich macht. Es wird also durch die Ausweichbewegung der Tragzinke(n) nicht der Behälter verschoben, sondern die jeweilige Tragzinke(n) in die Ausweichstellung gedrückt.

Sofern Zinken ganz oder teilweise mit einer horizontalen Bewegungskomponente bewegbar sind, können diese dem in der Regel schmalen Steg seitlich ausweichen.

Für eine zuverlässige Halterung des Behälters und ein Unterbinden seines seitlichen Wegrutschens ist eine Vielzahl von den Behälter greifenden und zentrierenden Zinken vorgesehen. Insbesondere können die Zinken schmal ausgebildet sein, wobei mindestens 10 Zinken zum Eingriff an einen Behälter gelangen.

Wenn die Zinken an der sie tragenden Leiste abwärtsbeweglich angeordnet sind, können sie dem von oben drückenden Steg nach unten hin ausweichen.

Für ein seitliches Ausweichen können die Zinken an der sie tragenden Leiste in konstruktiv einfacher Ausbildung schwenkbeweglich angeordnet sein, zum Beispiel jeweils auf einem sie durchdringenden Tragbolzen beweglich gelagert sein. Eine Beweglichkeit mit nur einem Freiheitsgrad sorgt günstig für eine Verkantungsfreiheit der Bewegung und für eine hohe Dauerhaltbarkeit.

Zur Begrenzung des Schwenkwinkels und zur Kopplung untereinander können benachbarte bewegliche Zinken über Federelemente gegeneinander abgegrenzt sein, zum Beispiel über Gummipuffer oder horizontal liegende Schraubenfedern.

Eine Schwenkbarkeit von Zinken an der Tragleiste um quer zu ihrer Haupterstreckung liegende Achsen stellt sicher, daß die jeweiligen Zinken einem Behältersteg, der in Eingriffsstellung der Zinken ebenfalls quer zur Tragleiste erstreckt ist, schnell und mit kurzem Weg ausweichen können. Hierbei kann wiederum die dichte Staffelung und Vielzahl von nebeneinander stehenden Zinken helfen, daß in jedem Fall ein Steg des Behälters auch auf eine Zinke trifft oder zwischen zwei Zinken sicher eingefaßt ist, so daß der Behälter gegen eine Verschiebung parallel zur Tragleiste gesichert ist. Die Lücken zwischen den Zinken sind daher vorteilhaft im Auftreffbereich von Stegen möglichst klein.

Eine Beweglichkeit der Zinken in sich kann eine bewegliche Lagerung entbehrlich machen. Für eine einheitliche und einfache Ausbildung der Zinken können diese beispielsweise aus Federstahl ausgebildet sein.

Ebenso ist bei beweglicher oder fester Lagerung auch eine mehrteilige Ausbildung der Zinken möglich, wobei dann ein freies Zinkenende gegenüber einem an einer Tragleiste gehaltenen Ende beweglich sein kann. Damit kann sich ein großer Weg des freien Zinkenendes trotz einer festen Einspannung des anderen Endes ergeben. Zudem kann in der Zinke selbst auch ein Dämpfungselement, etwa ein Gummipuffer, zwischen dem beweglichen und dem festen Bereich vorgesehen sein, um die Einspannung der Zinke so weit wie möglich von einwirkenden Kräften zu entlasten.

Das Ausweichen der Zinken gegenüber nach unten ragenden Steg- oder ähnlichen Teilen des Behälters ist zuverlässig möglich, wenn freie Zinkenenden konisch ausgebildet und durch Kontakt mit Teilen des zu greifenden Behälters von diesem kraftbeauschlagbar zur Bewirkung einer Ausweichbewegung sind.

Auch in der erfindungsgemäßen Ausbildung kann die Tragleiste nebeneinander mehrere Teilabschnitte umfassen und gleichzeitig wahlweise mehrere Behälter nebeneinander oder einen großen Behälter, zum Beispiel mit 1,1 cbm, erfassen.

Insbesondere wenn quer zur Erstreckung der Tragleiste mehrere Zinken hintereinander stehen, können mehrere Zinken zu einer Gruppe zusammengefaßt und gemeinsam beweglich sein. Ein Bewegungsimpuls auf eine der Zinken reicht dann, um zum Beispiel eine ganze Reihe von Zinken in eine Ausweichbewegung zu versetzen.

Weitere Vorteile und Merkmale der Erfindung ergeben sich aus teilweise in der Zeichnung dargestellten und nachfolgend beschriebeinen Ausführungsbeispielen des Gegenstandes der Erfindung.

In der Zeichnung zeigt:
- Fig. 1: eine schematische Seitenansicht eines erfindungsgemäßen Entsorgungsfahrzeugs mit einer an einem Greifarm gehaltenen Tragleiste mit beweglichen Zinken (hier nur schematisch angedeutet),
- Fig. 2: eine perspektivische Detailansicht der die Tragleiste umfassenden Behälteraufnahme mit hier der Anschauung halber verschiedenen Zinken, die jeweils in Gruppen zusammengefaßt sind,
- Fig. 3: eine Vorderansicht der mit verschiedenen Zinken besetzten Tragleiste nach Fig. 2,
- Fig. 4: eine Ansicht auf einen ersten Zinkentyp entsprechend dem Schnitt IV in Fig. 3,
- Fig. 5: eine Ansicht auf einen zweiten Zinkentyp entsprechend dem Schnitt V in Fig. 3,
- Fig. 6: eine Ansicht auf einen dritten Zinkentyp entsprechend dem Schnitt VI in Fig. 3,
- Fig. 7: eine Ansicht auf einen vierten Zinkentyp entsprechend dem Schnitt VII in Fig. 3,
- Fig. 8: eine Einzelteildarstellung einer mehrteilig ausgebildeten Zinke.

Das in Fig. 1 gezeigte Entsorgungsfahrzeug 1 ist als Selbstfahrer ausgebildet. Auch ein gezogenes Fahrzeug kommt in Betracht. Es umfaßt in jedem Fall zumindest einen Greifarm 2, der zur Aufnahme von unterschiedlichen Behältern dienen und diese anheben sowie auch heranziehen und mehr oder weniger über Kopf verkippt einer Entleerung in einen Einfüllbereich 3 - hier des Fahrzeugs 1 - zuführten kann. Dem Einfüllbereich 3 kann eine Preßeinrichtung nachgeordnet sein, die die eingefüllten Stoffe in beispielsweise einen Wechselbehälter einschiebt und verdichtet.

Ein solcher Greifarm 2 kann auch an einer stationären Einrichtung oder an anderen mobilen Einrichtungen vorgesehen sein.

Die aufzunehmenden Behälter können etwa zur Entsorgung von einzufüllenden Reststoffen, Wertstoffen, Schutt, Schlacken oder ähnliche Stoffen dienen und beispielsweise übliche genormte und in Draufsicht im wesentlichen quadratische Haushaltsmülleimer oder auch größere Behälter ausbilden, zum Beispiel einen in Draufsicht rechteckigen 1.1-cbm-Behälter, wie er häufig in Gewerbeeinheiten Verwendung findet.

Der Greifarm 2, der seitlich oder vorne oder hinten am Fahrzeug 1 angeordnet sein kann, ist um mehrere Gelenke 4, 5, 6 beweglich und umfaßt an seinem ausgreifenden Endbereich eine Aufnahmeeinheit 7 mit einer Abstützungsplatte 8 und dieser im oberen Bereich zugeordneten Tragleiste 9, die insgesamt sowohl nach quer außen als auch nach oben oder in kombinierten Schwenk- und/oder Translationsbewegungen sowie dabei in sich verkippend bewegbar sein kann. Sie kann entlang ihrer Längserstreckung L, beim Seitenlader also in Fahrzeuglängsrichtung, ein- oder mehrteilig ausgebildet sein. Die Tragleiste 9 trägt hier eine Mehrzahl von Zinken 10, die in den Figuren jeweils zur Anschauung in unterschiedlichen Ausbildungen und gruppiert dargestellt sind. Die Zinken 10 sind separat beweglich, also unabhängig von einer möglichen Bewegung der Aufnahmeeinheit 7 oder Tragleiste 9 oder eines ähnlichen Tragmittels.

In der Praxis können - müssen jedoch nicht - alle Zähne 10 einer Tragleiste 9 je nach Einsatzzweck auch jeweils gleichartig und äquidistant ausgebildet sein. In jedem Fall dienen sie in Eingriffsstellung zur Aufnahme von Behältern durch Hinter- und/oder Untergreifen eines dort vorgesehenen vorspringenden Bereichs.

Eine zusätzliche Schwenkhalterung 11 wird nach Greifen der Behälter mittels der Zinken 10 über dem Behälterrand geschlossen und dient so als Tonnenniederhalter. Dadurch ist deren Verkippen ermöglicht, ohne daß diese Behälter von den Zähnen 10 abrutschen können.

Es ist auch möglich, daß an der Tragleiste 9 verschiedene aufragende Zähne angeordnet sind, wobei zum Beispiel einige Zähne in herkömmlicher Weise unbeweglich und breit erstreckt mit einer im wesentlichen rechteckigen Umrißgestalt ausgebildet und nur in kritischen Bereichen Zinken 10 in der im folgenden dargestellten erfinderischen Weise ausgebildet sind:

Die erfindungsgemäß ausgebildeten Zinken, die hier insgesamt unter dem Bezugszeichen 10 zusammengefaßt sind und von denen es, wie in den Zeichnungsfiguren 2 bis 8 dargestellt ist, unterschiedliche Typen 10a, 10b, 10c, 10d, 10e geben kann, sind je nach Ausbildung in sich und/oder gegenüber ihrer Halterung 9 an der Aufnahmeeinheit 7 beweglich. Eine einstückige Ausbildung der Zinken ist für eine gute Stabilität und Dauerhaltbarkeit besonders günstig.

Die Zinken 10c (Fig. 6) sind an der sie tragenden Leiste 9 abwärtsbeweglich angeordnet und hierfür in Vertikalhülsen 12 der Tragleiste 9 federnd gelagert. Dabei kann eine große Federkonstante vorgesehen sein, um sicherzustellen, daß nur bei außergewöhnlicher Belastung (Auftreffen eines Vertikalstegs des Behälters) die jeweiligen Zinken 10c nach unten ausweichen. Auch eine Kopplung mit benachbarten Zähnen 10c ist möglich, um sicherzustellen, daß jeweils nur diejenigen Zähne 10c ausweichen können, die punktuell gegenüber den anderen mit einer erheblich größeren Kraft beaufschlagt werden. Eine Absacken einer ganzen Gruppe von Zähnen 10c kann so vermieden werden.

Die Zähne 10a (Fig. 4) und 10b (Fig. 5) sind hingegen an der sie tragenden Leiste 9 derart angeordnet, daß sie ganz oder teilweise mit einer horizontalen Bewegungskomponente bewegbar sind. Die Zinken 10a sind dabei für ein Behältereinfädeln sehr vorteilhaft an der sie tragenden Leiste 9 schwenkbeweglich mit nur einem Freiheitsgrad ihrer Bewegung angeordnet, wobei sie an der Tragleiste 9 um quer zu ihrer Haupterstreckung L liegende Achsen 13 schwenkbar sind. Diese sind durch die Zinken 10a durchgreifende Haltebolzcn H gebildet. Somit können diese Zinken 10a mit einer Komponente in Richtung L solchen Stegen am Behälter, die quer zur Erstreckung L aufkommen, durch seitliches Verschwenken ausweichen und gleichzeitig für diese Stege eine Ablaufschräge zur optimierten Zentrierung bilden. Durch den nur einen Freiheitsgrad der Bewegung ist ein Verkanten der Zinken 10a, 10b beim Behälteraufsetzten ausgeschlossen.

Der Schwenkwinkel kann **dadurch** begrenzt sein, daß benachbarte bewegliche Zinken 10a über Federelemente, zum Beispiel Gummipuffer oder liegende Schraubenfedern, gegeneinander abgegrenzt sind. Auch Anschläge mit Rückstellfedern sind möglich. Ebenso können eckige Haltebolzen H vorgesehen sein, die eine ebenfalls eckige Übermaßbohrung der Zinken 10a durchgreifen und je nach Größe des Übermaßes nur ein kleines Verschwenken ermöglichen.

Die Zähne 10b gemäß Figur 5 zeigen ebenfalls diese horizontale Ausweichmöglichkeit mit einer Komponente in Richtung der Haupterstreckung L der Tragleiste 9, sind jedoch insgesamt kardanisch aufgehängt, so daß neben dem Ausweichen wie bei den Zinken 10a auch ein Ausweichen quer zur Erstreckung L oder schräg hierzu möglich ist. Dies ist besonders vorteilhaft für solche Behälter, die im vorspringenden Kragen ein Muster von in unterschiedlichen Richtungen laufenden Verstärkungsstegen aufweisen.

Anders als in den beschriebenen Ausführungen und Darstellungen nach den Figuren 4, 5 und 6 können auch Zinken 10d in sich beweglich sein, wie in der breiten Zinke 10d mit der unbelastet durchgehenden Außenkontur dargestellt ist. Diese Tragzinke 10d ist über ihre Breite B punktuell deformierbar: Wenn zum Beispiel an dem Pfeil 14 ein punktueller Druck einwirkt, können die daneben liegenden Bereiche hiervon unberührt bleiben oder sogar durch Verdrängung von zum Beispiel einem in der Zinke 10d enthaltenen Gel oder dergleichen zusätzlich versteifen, wohingegen an der Druckeinwirkungsstelle 14 eine Nachgiebigkeit vorliegt.

Auch schmale Zinken, wie sie mit den Zinken 10a, 10b und 10c in den Figuren 4 bis 6 beschrieben sind, können alternativ oder zusätzlich zu ihrer beweglichen Lagerung auch in sich beweglich sein und hierzu beispielsweise ganz oder teilweise aus Federstahl oder einem flexiblen Kunststoff bestehen.

In jedem Fall ist es für eine gleichmäßige Krafteinleitung sehr günstig, wenn die Zinken 10 jeweils eine Quererstreckung von weniger als fünf Zentimetern haben und ein Behälter von mindestens zehn Zinken abstützbar ist. Mit dieser hohen Zahl von Zinken ist auch sichergestellt, daß in jedem Fall nach unten vorstehende Stege des Behälters auf aufragende Zinken 10 treffen und durch deren Ausweichbewegung eine Zentrierung erfahren. Es ist praktisch ausschließbar, daß die Stege sämtlich in freien Bereichen zwischen Zinken 10 auf die Tragleiste 9 auftreffen und dann an dieser seitlich hin und her rutschen können.

Für die beschriebene Beweglichkeit in sich können die Zinken 10e (Fig. 8) auch mehrteilig ausgebildet sein, wobei dann jeweils ein freies Zinkenende 15 gegenüber einem an einer Tragleiste 9 gehaltenen Ende 16 beweglich ist. Dazwischen kann ein Feder- oder Pufferbereich 17 liegen, zum Beispiel auch ein Gummielement oder ein Federstahlbereich, der die Bewegung begrenzt und eine Rückstellkraft aufbringt.

Für die Stabilität und Dauerhaltbarkeit ist jedoch eine einstückige Ausbildung der Zinken besonders günstig.

Wie in verschiedenen Zeichnungsfiguren zu erkennen ist, laufen die freien Zinkenenden 15 konisch zusammen, so daß zumindest diese Enden 15 oder die ganze jeweilige Zinke 10a, 10b, 10c, 10e durch Kontakt mit Teilen gegenüber Eingriffsöffnungen nach unten vorstehenden Bereichen des zu greifenden Behälters von diesem kraftbeaufschlagbar sind und damit an dem Steg oder dergleichen Bereich zum Beispiel seitlich oder nach vorne oder hinten in Richtung einer Ausweichbewegung 18, 19 abgleiten können, ohne diesen zu beschädigen oder selbst beschädigt zu werden. Ob die Zinken 10a, 10b, 10c, 10e dabei besser seitlich in Richtung des Pfeils 18 oder nach vorne und hinten in Richtung des Pfeils 19 zu schwenken sind, hängt von der jeweiligen Behälter- und Zinkenausbildung ab.

In jedem Fall ist es vorteilhaft, wenn die Zinken in eine Schrägstellung gelangen und dabei Abgleitschrägen für die Stege des Behälters ausbilden können. Hierfür ist auch eine einstückige Ausbildung der Zinken günstig, was eine In-sich-Beweglichkeit, zum Beispiel bei Verwendung von Federstahl, nicht ausschließt.

Auch ist es, abweichend von der Zeichnung, möglich, daß zur Verteilung der Aufnahmekraft nicht nur Zinken 10 in einer Reihe nebeneinander angeordnet sind, sondern es können auch mehrere Reihen hintereinander, also quer zur Erstreckung L aufeinander folgend, angeordnet sein. Nicht nur in diesem Fall ist es möglich, daß mehrere gleichartige oder verschiedene Zinken 10 zu einer Gruppe zusammengefaßt und gemeinsam beweglich sind.

Insgesamt kann der erfindungsgemäße Greifarm 2 für eine mobile Einheit modular ausgebildet sein und etwa eine auswechselbare Aufnahmeeinrichtung 7 umfassen, die je nach Bedarf und Einsatzzweck ausgewählt werden kann.

## Patentansprüche

1. Entsorgungsfahrzeug (1) mit zumindest einer Aufnahmeeinheit (7) zum Anheben von Behältern für zu entsorgende Reststoffe, Wertstoffe oder dergleichen, wobei die oder jede Aufnahmeeinheit (7) eine Mehrzahl von aufragenden Zinken (10) zum Untergreifen eines vorspringenden Bereichs, insbesondere Kragens, eines Behälters umfaßt,
**dadurch gekennzeichnet,**
**daß** zumindest ein Teil der Zinken (10) gegenüber der Aufnahmeeinheit (7) eine vollständige oder teilweise Beweglichkeit in eine einem nach unten vorstehenden Steg des Behälters ausweichende Stellung aufweist und diese ausgewichenen Zinken beim Tragen des Behälters ungestört in Zwischenräume zwischen den Stegen eingreifen oder diese ausgewichenen, abwärtsbeweglich angeordneten Zinhen beim Tragen des Behälters einem von oben drückenden Steg nach unten hin ausweichen.

2. Entsorgungsfahrzeug nach Anspruch 1,
**dadurch gekennzeichnet,**
**daß** Zinken (10a; 10b; 10e)an einer sie tragenden Leiste (9) oder dergleichen Tragmittel derart angeordnet sind, daß sie ganz oder teilweise mit einer horizontalen Bewegungskomponente (18; 19) bewegbar sind.

3. Entsorgungsfahrzeug nach Anspruch 1,
**dadurch gekennzeichnet,**
**daß** Zinken (10d) an einer sie tragenden Leiste (9) oder dergleichen Tragmittel abwärtsbeweglich angeordnet sind.

4. Entsorgungsfahrzeug nach Anspruch 2,
**dadurch gekennzeichnet,**
**daß** Zinken (10a;10b;10e) an der sie tragenden Leiste oder dergleichen Tragmittel schwenkbeweglich (18; 19) angeordnet sind.

5. Entsorgungsfahrzeug nach einem der Ansprüche 1, 2, 4,
**dadurch gekennzeichnet,**
**daß** benachbarte bewegliche Zinken (10a;10b;10e) über Federelemente gegeneinander abgegrenzt sind.

6. Entsorgungsfahrzeug nach einem der Ansprüche 4 oder 5,
**dadurch gekennzeichnet,**
**daß** die Zinken (10a;10b) an der Tragleiste um quer zu ihrer Haupterstreckung (L) liegende Achsen (13) schwenkbar angeordnet sind.

7. Entsorgungsfahrzeug nach einem der Ansprüche 1 bis 6,
**dadurch gekennzeichnet,**
**daß** Zinken (10d;10e) in sich beweglich sind.

8. Entsorgungsfahrzeug nach Anspruch 7,
**dadurch gekennzeichnet,**
**daß** die Zinken (10d;10e) ganz oder teilweise aus Federstahl gebildet sind.

9. Entsorgungsfahrzeug nach einem der Ansprüche 7 oder 8,
**dadurch gekennzeichnet,**
**daß** die Zinken (10e) mehrteilig ausgebildet sind und jeweils ein freies Zinkenende (15) gegenüber einem an einer Tragleiste (9) gehaltenen Ende (16) beweglich ist.

10. Entsorgungsfahrzeug nach einem der Ansprüche 1 bis 9,
**dadurch gekennzeichnet,**
**daß** freie Zinkenenden (15) konisch ausgebildet und durch Kontakt mit Teilen des zu greifenden Behälters von diesem kraftbeauschlagbar zur Bewirkung einer Ausweichbewegung sind.

11. Entsorgungsfahrzeug nach einem der Ansprüche 1 bis 10,
**dadurch gekennzeichnet,**
**daß** die Tragleiste (9) nebeneinander mehrere Teilabschnitte umfaßt.

12. Entsorgungsfahrzeug nach einem der Ansprüche 1 bis 11,
**dadurch gekennzeichnet,**
**daß** mehrere Zinken (10) zu einer Gruppe zusammengefaßt und gemeinsam beweglich sind.

13. Entsorgungsfahrzeug nach einem der Ansprüche 1 bis 8,
**dadurch gekennzeichnet,**
**daß** die Zinken in sich jeweils einstückig ausgebildet sind.

14. Entsorgungsfahrzeug nach einem der Ansprüche 1 bis 13,
**dadurch gekennzeichnet,**
**daß** die Zinken bezüglich der Längserstreckung (L) der Tragleiste 9 eine Erstreckung von weniger als fünf Zentimetern aufweisen.

15. Entsorgungsfahrzeug nach einem der Ansprüche 1 bis 14,
**dadurch gekennzeichnet,**
**daß** ein Behälter von mindestens acht Zinken greifbar ist.

16. Greifarm (2) mit zumindest einer Aufnahmeeinheit (7) zum Anheben von Behältern für zu entsorgende Reststoffe, Wertstoffe oder dergleichen, wobei die oder jede Aufnahmeeinheit (7) eine Mehrzahl von aufragenden Zinken (10) zum Untergreifen eines vorspringenden Bereichs, insbesondere Kragens, eines Behälters umfaßt,
**dadurch gekennzeichnet,**
**daß** zumindest ein Teil der Zinken (10) gegenüber der Aufnahmeeinheit (7) eine vollständige oder teilweise Beweglichkeit in eine einem nach unten vorstehenden Steg des Behälters ausweichende Stellung aufweist und diese ausgewichenen Zinken beim Tragen des Behälters in zwischenräume ungestört zwischen den Stegen eingreifen oder diese ausgewichenen, abwärtsbeweglich angeordneten Zinhen beim Tragen des Behälters einem von oben drückenden Steg nach unten hin ausweichen.

17. Greifarm nach Anspruch 16,
**dadurch gekennzeichnet,**
**daß** Zinken (10a;10b;10e) an einer sie tragenden Leiste (9) oder dergleichen Tragmittel derart angeordnet sind, daß sie ganz oder teilweise mit einer horizontalen Bewegungskomponente (18;19) bewegbar sind.

18. Greifarm nach Anspruch 17,
**dadurch gekennzeichnet,**
**daß** Zinken (10a; 10b; 10e) an der sie tragenden Leiste schwenkbeweglich angeordnet sind.

19. Greifarm nach einem der Ansprüche 17 oder 18,
**dadurch gekennzeichnet,**
**daß** die Zinken (10a;10b) an der Tragleiste um quer zu ihrer Haupterstreckung (L) liegende Achsen (13) schwenkbar angeordnet sind.

20. Greifarm nach einem der Ansprüche 16 bis 19,
**dadurch gekennzeichnet,**
**daß** Zinken (10d;10e) in sich beweglich sind.

21. Greifarm nach einem der Ansprüche 16 bis 20,
**dadurch gekennzeichnet,**
**daß** freie Zinkenenden (15) konisch ausgebildet und durch Kontakt mit Teilen des zu greifenden Behälters von diesem kraftbeauschlagbar zur Bewirkung einer Ausweichbewegung (18;19) sind.

## Claims

1. A disposal vehicle (1) having at least one receiving unit (7) for lifting containers for residual materials to be disposed of, recyclable materials or the like, wherein the or each receiving unit (7) comprises a plurality of upright tines (10) for engaging under a projecting region, in particular of a collar of a container, **characterized in that** at least one part of the tines (10) with respect to the receiving unit (7) has a complete or partial movability into a position which evades a web of the container projecting downwards and these evaded tines during the carrying of the container engage into intermediate spaces between the webs without interference or these evaded tines arranged in a downwardly moveable manner during the carrying of the container downwardly evade a web pressing from the top.

2. The disposal vehicle according to Claim 1, **characterized in that** tines (10a; 10b; 10e) are arranged on a strip (9) or similar supporting means carrying them in such a manner that they are wholly or partly moveable with a horizontal movement component (18; 19).

3. The disposal vehicle according to Claim 1, **characterized in that** tines (10d) are arranged on a strip (9) or similar supporting means carrying these in a downwardly moveable manner.

4. The disposal vehicle according to Claim 2, **characterized in that** tines (10a; 10b; 10e) are pivotably movably (18; 19) arranged on the strip or similar supporting means carrying these.

5. The disposal vehicle according to any one of the Claims 1, 2, 4, **characterized in that** adjacent moveable tines (10a; 10b; 10e) are delimited against one another via spring elements.

6. The disposal vehicle according to any one of the Claims 4 or 5, **characterized in that** the tines (10a; 10b) are pivotably arranged on the support strip about axes (13) located transversely to its main extension (L).

7. The disposal vehicle according to any one of the Claims 1 to 6, **characterized in that** tines (10d; 10e) are movably within themselves.

8. The disposal vehicle according to Claim 7, **characterized in that** the tines (10d; 10e) are wholly or partly formed from spring steel.

9. The disposal vehicle according to any one of the Claims 7 or 8, **characterized in that** the tines (10e) are formed in multiple parts and a free tine end (15) each is movably with respect to an end (16) held on a support strip (9).

10. The disposal vehicle according to any one of the Claims 1 to 9, **characterized in that** free tine ends (15) are conically formed and through contact with parts of the container to be gripped are force-loadable by said container for bringing about an evading movement.

11. The disposal vehicle according to any one of the Claims 1 to 10, **characterized in that** the support strip (9) comprises a plurality of part portions next to one another.

12. The disposal vehicle according to any one of the Claims 1 to 11, **characterized in that** a plurality of tines (10) are combined into a group and are jointly moveable.

13. The disposal vehicle according to any one of the Claims 1 to 8, **characterized in that** the tines are each formed in one piece within themselves.

14. The disposal vehicle according to any one of the Claims 1 to 13, **characterized in that** the tines with respect to the longitudinal extension (L) of the support strip (9) have an extension of less than 5 cm.

15. The disposal vehicle according to any one of the Claims 1 to 14, **characterized in that** a container can be gripped by at least eight tines.

16. A gripping arm (2) with at least one receiving unit (7) for lifting containers for residual materials, recyclable materials or the like to be disposed, wherein the or each receiving unit (7) comprises a plurality of upright tines (10) for engaging under a projecting region, in particular a collar, of a container, **characterized in that** at least one part of the tines (10) with respect to the receiving unit (7) has a complete or partial movability into a position which evades a web of the container projecting downwards and these evaded tines when carrying the container engage into intermediate spaces between the webs without interference or these evaded tines arranged in a downwardly moveable manner downwardly evade a web pressing from the top when carrying the container.

17. The gripping arm according to Claim 16, **characterized in that** tines (10a; 10b; 10e) are arranged on a strip (9) or similar supporting means carrying said tines in such a manner that they are wholly or partly moveable with a horizontal movement component (18; 19).

18. The gripping arm according to Claim 17, **characterized in that** tines (10a; 10b; 10e) are pivot- movably arranged on the strip carrying said tines.

19. The gripping arm according to any one of the Claims 17 or 18, **characterized in that** the tines (10a; 10b) are pivotably arranged on the support strip about axes (13) located transversely to its main extension (L).

20. The gripping arm according to any one of the Claims 16 to 19, **characterized in that** tines (10d; 10e) are movable within themselves.

21. The gripping arm according to any one of the Claims 16 to 20, **characterized in that** free tine ends (15) are conically formed and through contact with parts of the container to be gripped are force-loadable by said container for bringing about an evading movement (18; 19).

## Revendications

1. Véhicule de collecte de déchets (1) comportant au moins une unité de réception (7) pour soulever des conteneurs pour déchets, matériaux ou similaire à collecter, dans lequel l'unité ou chaque unité de réception (7) comprend une pluralité de dents dressées à la verticale (10) pour venir en prise par-dessous avec une zone en saillie, notamment un collet, d'un conteneur, **caractérisé en ce que** au moins une partie des dents (10) présente une mobilité totale ou partielle par rapport à l'unité de réception (7) dans une position escamotant un talon dépassant vers le bas du conteneur et ces dents escamotables s'engagent quand le conteneur est porté sans entraves dans des espaces intermédiaires entre les talons ou ces dents escamotées, disposées de manière mobile en arrière escamotent vers le bas quand le conteneur est porté un talon pressant par le haut.

2. véhicule de collecte de déchets selon la revendication 1, **caractérisé en ce que** des dents (10a ;10b ;10e) sont disposées sur une bordure porteuse (9) ou un moyen porteur similaire de telle sorte qu'elles puissent être mues en totalité ou partiellement avec un composant de mouvement (18 ;19) horizontal.

3. Véhicule de collecte de déchets selon la revendication 1, **caractérisé en ce que** des dents (10d) sont disposées de manière mobile en arrière sur une bordure (9) les portant ou un moyen porteur similaire.

4. Véhicule de collecte de déchets selon la revendication 2, **caractérisé en ce que** des dents (10a ;10b ;10e) sont disposées de manière mobile par basculement (18 ;19) sur la bordure les portant ou un moyen porteur similaire.

5. Véhicule de collecte de déchets selon une des revendications 1,2,4, **caractérisé en ce que** des dents mobiles voisines (10a ;10b ;10 e) sont isolées les unes contre les autres par des éléments de ressort.

6. Véhicule de collecte de déchets selon une des revendications 4 ou 5, **caractérisé en ce que** des dents (10a ;10b) sont disposées sur la bordure porteuse de manière basculante autour d'axes (13) situés transversalement à leur extension principale (L).

7. Véhicule de collecte de déchets selon une des revendications 1 à 6, **caractérisé en ce que** les dents (10d ;10e) sont mobiles en soi.

8. Véhicule de collecte de déchets selon la revendication 7, **caractérisé en ce que** les dents (10d ;10e) sont totalement en partiellement formées en acier à ressort.

9. Véhicule de collecte de déchets selon une des revendications 7 ou 8, **caractérisé en ce que** les dents (10 e) sont configurées en plusieurs parties et respectivement une extrémité de dent libre (15) est mobile par rapport à une extrémité (16) maintenue sur une bordure porteuse (9).

10. Véhicule de collecte de déchets selon une des revendications 1 à 9, **caractérisé en ce que** les extrémités de dents libres (15) ont une configuration conique et sont par contact avec les parties du conteneur à saisir sollicitées par des forces de celles-ci afin de provoquer un mouvement d'escamotage.

11. Véhicule de collecte de déchets selon une des revendications 1 à 10, **caractérisé en ce que** la bordure porteuse (9) comprend plusieurs portions partielles côte à côte.

12. Véhicule de collecte de déchets selon une des revendications 1 à 11, **caractérisé en ce que** plusieurs dents (10) sont regroupées en un groupe et sont mobiles en commun.

13. Véhicule de collecte de déchets selon une des revendications 1 à 8, **caractérisé en ce que** les dents sont configurées respectivement en un seul tenant.

14. Véhicule de collecte de déchets selon une des revendications 1 à 13, **caractérisé en ce que** les dents présentent par rapport à l'extension longitudinale (L) de la bordure porteuse (9) une extension de moins de cinq centimètres.

15. Véhicule de collecte de déchets selon une des revendications 1 à 14, **caractérisé en ce que** un conteneur peut être saisi par au moins huit dents.

16. Bras de préhension (2) comportant au moins une unité de réception (7 pour soulever des conteneurs pour déchets, matériaux ou similaire à collecter, dans lequel l'unité ou chaque unité de réception (7) comprend une pluralité de dents dressées à la verticale (10) pour venir en prise par-dessous avec une zone en saillie, notamment un collet, d'un conteneur, **caractérisé en ce que** au moins une partie des dents (10) présente une mobilité totale ou partielle par rapport à l'unité de réception (7) dans une position escamotant un talon dépassant vers le bas du conteneur et ces dents escamotables s'engagent quand le conteneur est porté sans entraves dans des espaces intermédiaires entre les talons ou ces dents escamotées, disposées de manière mobile en arrière escamotent vers le bas quand le conteneur est porté un talon pressant par le haut.

17. Bras de préhension selon la revendication 16, **caractérisé en ce que** des dents (10a ;10b ;10e) sont disposées sur une bordure (9) les portant ou un moyen porteur similaire de telle sorte qu'elles puissent être mues en totalité ou partiellement avec un composant de mouvement horizontal (18 ;19).

18. Bras de préhension selon la revendication 17, **caractérisé en ce que** des dents (10a ;10b ;10 e) sont disposées de manière mobile par basculement sur la bordure les portant.

19. Bras de préhension selon une des revendications 17 ou 18, **caractérisé en ce que** les dents (10a ;10b) sont disposées sur la bordure porteuse de manière basculante autour d'axes situés transversalement à leur extension principale (L).

20. Bras de préhension selon une des revendications 16 à 19, **caractérisé en ce que** les dents (10d ;10e) sont mobiles en soi.

21. Bras de préhension selon une des revendications 16 à 20, **caractérisé en ce que** les extrémités de dents libres (15) ont une configuration conique et sont par contact avec les parties du conteneur à saisir sollicitées par des forces de celles-ci afin de provoquer un mouvement d'escamotage.
